# EUROPÄISCHE PATENTSCHRIFT

(11) **EP 0 967 078 B1**
(45) Veröffentlichungstag und Bekanntmachung des Hinweises auf die Patenterteilung: **02.10.2002**
(21) Anmeldenummer: 99109359.2
(22) Anmeldetag: 01.06.1999
(51) Int. Cl.: B41F 13/24, B41F 7/02, B41F 13/32, B41F 13/40

(54) **Rollenrotations-Druckmaschine mit An- und Abstellmechanismus**
Web press with a throw-on and a throw-off mechanism
Presse à bobines avec un mécanisme à mettre en pression et de mise hors-pression

(30) Priorität: 23.06.1998 US 103710
(43) Veröffentlichungstag der Anmeldung: 29.12.1999
(73) Patentinhaber: Heidelberger Druckmaschinen Aktiengesellschaft, 69115 Heidelberg (DE)
(72) Erfinder: Zlatin, Lev, Rochester NH 03867 (US)

(56) Entgegenhaltungen:
- EP-A- 0 276 745
- EP-A- 0 625 423
- DE-A- 2 216 514
- DE-A- 19 603 663
- DE-C- 3 510 822

## Beschreibung

Die vorliegende Erfindung bezieht sich auf Rollenrotations-Druckmaschinen.

Manche Rollenrotations-Offsetdruckmaschinen können eine endlose Papierbahn beidseitig bedrucken. Bei herkömmlichen Offsetdruckmaschinen zum beidseitigen Bedrucken einer Materialbahn ist es nicht möglich, nur eine Seite einer Materialbahn zu bedrucken, während auf der anderen Seite der Materialbahn eine Druckplatte ausgewechselt wird.

DE 196 03 663 offenbart ein Druckwerk für den fliegenden Druckplattenwechsel mit einem ersten und einem zweiten Formzylinder sowie einem ersten und zweiten Übertragungszylinder, welche eine Bedruckstoffbahn bedrucken. Zur Durchführung eines fliegenden Druckplattenwechsels ist mindestens ein Formzylinder aus einer Druckanstellung in eine einen Wechsel der Druckplatten im Stillstand ermöglichende Druckplattenwechselstellung vom zugehörigen Übertragungszylinder abschwenkbar. Weiterhin ist von den beiden Übertragungszylindern mindestens einer derart druckabstellbar, daß die ihn in einer Druckanstellung umschlingende Bedruckstoffbahn in einer Druckabstellung kontaktlos zwischen den beiden Übertragungszylindern hindurch geführt wird.

EP 0 625 423 beschreibt ein Druckwerk mit Schrägstell- und Abstellvorrichtung, mit einem oberen und unteren Plattenzylinder, einem oberen und einem unteren Gummituchzylinder und einem ersten bis vierten Träger sowie einem Stellzylinder. Mit Hilfe des Stellzylinders ist es möglich, das Druckwerk aus einer Druckan- in eine Druckabstellung zu überführen. Dabei wird durch den Stellzylinder zunächst der dritte Träger mit dem unteren Plattenzylinder in die Druckabstellung bewegt, wobei der vierte Träger mit dem unteren Gummituchzylinder unter Einfluss der Schwerkraft selbsttätig in die Druckabstellung übergeht. Nach Erreichen der Druckabstellung des dritten Trägers, welche durch einen Anschlag vorgegeben ist, bewirkt die weitere Betätigung des Stellzylinders eine Bewegung des ersten Trägers mit dem oberen Plattenzylinder in die Druckabstellung, welche ebenfalls durch einen Anschlag vorgegeben ist.

Die vorliegende Erfindung beschreibt eine Offsetdruckmaschine zum Bedrucken von Materialbahnen, mit einem Rahmen (13), einem ersten bewegbar an dem Rahmen (13) gelagerten Plattenzylinder (101), einem ersten Gummituchzylinder (102), an den der erste Plattenzylinder (101) wahlweise an- oder abgestellt sein kann, einem zweiten Gummituchzylinder (103), der mit dem ersten Gummituchzylinder (102) einen Druckspalt bildet, durch den sich die Materialbahn (108) hindurchbewegen kann, und einem zweiten Plattenzylinder (104), der an den zweiten Gummituchzylinder (103) angestellt sein kann, wobei die Druckmaschine (100) einen ersten Betriebsmodus aufweist, in dem der erste Plattenzylinder (101) an den ersten Gummituchzylinder (102) angestellt ist, um ein beidseitiges Bedrucken einer Materialbahn (108) zu ermöglichen, einen zweiten Betriebsmodus aufweist, in dem der erste Plattenzylinder (101) von dem ersten Gummituchzylinder (102) abgestellt ist, damit die Druckplatte auf dem ersten Plattenzylinder (101) ausgewechselt werden kann, während die Materialbahn (108) von dem zweiten Gummituchzylinder (103) bedruckt wird, sowie einen dritten Betriebsmodus aufweist, in dem der zweite Plattenzylinder (104) von dem zweiten Gummituchzylinder (103) abgestellt ist, während die Materialbahn (108) von dem ersten Gummituchzylinder (102) bedruckt wird, und wobei sich die Offsetdruckmaschine in einer ersten Alternative durch einen ersten Druckluftzylinder (5), der mit dem ersten Gummituchzylinder (102) und dem zweiten Plattenzylinder (104) verbunden ist, und einen zweiten Druckluftzylinder (6), der mit dem Rahmen (13) und dem ersten Plattenzylinder (101) verbunden ist, auszeichnet.

In einer zweiten Alternative zeichnet sich eine erfindungsgemäße Offsetdruckmaschine durch die Merkmale im kennzeichnenden Teil des Anspruchs 7 aus.

Die vorliegende Erfindung sieht also in vorteilhafter Weise eine Anordnung vor, bei der ein Druckplattenwechsel vorgenommen werden kann, während die Materialbahn weiter auf einer Seite bedruckt wird. Dadurch werden die Stillstandszeiten der Druckmaschine verkürzt und die Produktivität der Druckmaschine erhöht.

In vorteilhafter Weise kann auch einer der Gummituchzylinder bewegbar angeordnet sein. Darüber hinaus können die bewegbar befestigten Zylinder schwenkbar an dem Rahmen befestigt sein, um eine einfache und stabile translatorische Bewegung zu gewährleisten.

Die Merkmale der vorliegenden Erfindung werden in der folgenden Beschreibung bevorzugter Ausführungsbeispiele im Zusammenhang mit den beigefügten, nachstehend aufgeführten Zeichnungen näher erläutert.

Es zeigen:
- Fig. 1: eine Übersicht über eine Rollenrotations-Offsetdruckmaschine gemäß der vorliegenden Erfindung;
- Fig. 2: eine detailliertere Seitenansicht einer Ausführungsform der Druckmaschine gemäß der vorliegenden Erfindung;
- Fig. 3: eine detaillierte Seitenansicht einer zweiten Ausführungsform der Druckmaschine gemäß der vorliegenden Erfindung.

Fig. 1 zeigt eine Seitenansicht einer Rollenrotations-Offsetdruckmaschine 100, die mindestens ein Druckwerk 110 mit einem Rahmen 13, einem ersten Plattenzylinder 101, einem ersten Gummituchzylinder 102, einem zweiten Gummituchzylinder 103 und einem zweiten Plattenzylinder 104 umfaßt. Eine Papierbahn 108 bewegt sich durch einen Druckspalt hindurch, der zwischen dem ersten Gummituchzylinder 102 und dem zweiten Gummituchzylinder 103 gebildet wird. Mehrfarben-Druckmaschinen umfassen selbstverständlich eine Vielzahl von Druckwerken 110, in der Regel vier.

Die Druckmaschine 100 weist drei Betriebsmodi auf: einen ersten Betriebsmodus, in dem die Materialbahn 108 auf beiden Seiten bedruckt wird; einen zweiten Betriebsmodus, in dem der zweite Plattenzylinder 104 über den zweiten Gummituchzylinder 103 eine Seite der Materialbahn 108 bedruckt, während der erste Plattenzylinder 101 von dem ersten Gummituchzylinder 102 abgestellt ist; und einen dritten Betriebsmodus, in dem der erste Plattenzylinder 101 über den ersten Gummituchzylinder 102 eine zweite Seite der Materialbahn 108 bedruckt, während der zweite Plattenzylinder 104 von dem zweiten Gummituchzylinder 103 abgestellt ist. Folglich kann in dem zweiten Betriebsmodus eine Druckplatte auf dem ersten Plattenzylinder 101 ausgewechselt werden, während eine Seite der Materialbahn 108 weiter bedruckt wird, und in dem dritten Betriebsmodus eine Druckplatte auf dem zweiten Plattenzylinder 104 ausgewechselt werden, während die andere Seite der Materialbahn 108 weiter bedruckt wird. Diese Betriebsmodi können gleichzeitig auf jedes Druckwerk 110 der Druckmaschine 100 angewandt werden.

Fig. 2 zeigt eine Ausführungsform der Druckmaschine 100 der vorliegenden Erfindung auf detailliertere Weise. Der Plattenzylinder 101, der Gummituchzylinder 102, der Gummituchzylinder 103 und der Plattenzylinder 104 von Fig. 1 sind jeweils an einem Ende in einem ersten Plattenzylindergehäuse 1, einem ersten Gummituchzylindergehäuse 2, einem zweiten Gummituchzylindergehäuse 3 und einem zweiten Plattenzylindergehäuse 4 angeordnet. Jedes der Zylindergehäuse 1, 2 und 4 ist über Drehzapfen 7 bzw. 8 bzw. 18 bewegbar am Rahmen 13 gelagert. Das zweite Gummituchzylindergehäuse 3 ist jedoch mittels Bolzen, darunter der Bolzen 9, fest an den Rahmen 13 gelagert. Selbstverständlich sind an der anderen Seite der Zylinder 101, 102 und 104 entsprechende (nicht gezeigte) Gehäuse schwenkbar gelagert, die das andere Ende der Zylinder 101, 102 und 104 halten, während die andere Seite des zweiten Gummituchzylinders 103 ein entsprechendes zweites Gummituchzylindergehäuse aufweist, das fest an dem Rahmen 13 gelagert ist.

Zwei Druckluftzylinder 5 und 6 können vorgesehen sein, um die drei Betriebsmodi zu bewirken. Ein erster Druckluftzylinder 5 ist an einer Seite über eine Drehzapfen 10 mit dem zweiten Plattenzylindergehäuse 4 und an der anderen Seite über einen Bügel 114 mit dem Rahmen 13 verbunden. Der Bügel 114 weist ein Ende 14 auf, das an einem an dem Rahmen 13 angebrachten Block 15 befestigt ist. Das Bügelende 14 weist einen Schlitz auf, der mit einem Stift 16 des Blocks 15 zusammenwirkt. Der Bügel 114 verläuft durch eine Öffnung in einem Arm 112 des ersten Gummituchzylindergehäuses 2. Eine Feder 17 wirkt zwischen einem an dem Bügel 114 befestigten Anschlag 117 und dem Arm 112, um den Arm 112 von dem Anschlag 117 wegzudrängen. Ein zweiter Druckluftzyliner 6 ist an einem Ende über einen Drehzapfen 11 an dem ersten Plattenzylindergehäuse 1 und an dem anderen Ende an einem Drehzapfen 12 in dem Rahmen 13 befestigt.

Im ersten Betriebsmodus, wenn beide Seiten der Materialbahn bedruckt werden, drängt der Druckluftzylinder 6 das Plattenzylindergehäuse 1 gegen einen Anschlag 119 auf dem Gummituchzylindergehäuse 2, so daß der Plattenzylinder 101 an den Gummituchzylinder 102 angestellt ist. Der Druckluftzylinder 5 zieht das zweite Plattenzylindergehäuse 4 gegen das fest angebrachte zweite Gummituchzylindergehäuse 3, und das Bügelende 14 zieht das erste Gummituchzylindergehäuse 2 über den Arm 112 gegen die Wirkung der Feder 17 gegen das zweite Gummituchzylindergehäuse 3. Alle Zylinder 101, 102, 103 und 104 sind somit an einen anderen Zylinder 101, 102, 103, 104 angestellt, so daß die Bahn 108, die sich durch den Druckspalt zwischen den Gummituchzylindern 102 und 103 bewegt, auf beiden Seiten bedruckt werden kann.

Im zweiten Betriebsmodus zieht der zweite Druckluftzylinder 6 das erste Plattenzylindergehäuse 1 so, daß das Plattenzylindergehäuse 1 um den Drehzapfen 7 schwenkt, bis das Gehäuse 1 gegen den Anschlag 19 stößt. Der Plattenzylinder 101 ist somit nicht mehr an den Gummituchzylinder 102 angestellt, so daß die Druckplatte auf dem ersten Plattenzylinder 101 ausgewechselt werden kann, während der Druckvorgang an dem zweiten Plattenzylinder 104 fortgeführt wird.

Im dritten Betriebsmodus drückt der zweite Druckluftzylinder 6 das erste Plattenzylindergehäuse 1 wieder gegen den Anschlag 119, so daß der erste Plattenzylinder 101 an den ersten Gummituchzylinder 102 angestellt ist. Der erste Druckluftzylinder 5 bewirkt, daß das Bügelende 14 gegen den Block 15 stößt und gleichzeitig das zweite Plattenzylindergehäuse 4 um den Drehzapfen 18 geschwenkt wird, bis es gegen einen Anschlag 20 stößt. Da das zweite Gummituchzylindergehäuse 3 fest an dem Rahmen 13 befestigt ist, wird so der zweite Plattenzylinder 104 von dem zweiten Gummituchzylinder 103 abgestellt, so daß die Platte gewechselt werden kann, während der Druckvorgang auf der zweiten Seite der Bahn 108 an dem ersten Plattenzylinder 101 fortgeführt wird.

Ist die Druckmaschine 100 außer Betrieb bzw. findet kein Druckvorgang statt, bewirken der erste und der zweite Druckluftzylinder 5, 6, daß das erste Plattenzylindergehäuse 1 gegen den Anschlag 19 gedrückt wird und das zweite Plattenzylindergehäuse 4 gegen den Anschlag 20 gedrückt wird. Die Feder 17 bewirkt daraufhin, daß das erste Gummituchzylindergehäuse 2 um den Drehzapfen 8 von dem zweiten Gummituchzylindergehäuse 3 weg schwenkt, bis der Arm 112 an den Block 15 stößt. Auf diese Weise können die beiden Gummituchzylinder 102, 103 getrennt werden.

Fig. 3 zeigt eine zweite Ausführungsform der vorliegenden Erfindung, bei der drei Druckluftzylinder 19', 20' und 21 eingesetzt werden, um die drei Betriebsmodi zu ermöglichen. Das zweite Gummituchzylindergehäuse 3 ist wiederum fest angebracht, während die anderen Zylindergehäuse 1, 2 und 4 über die Drehzapfen 7 bzw. 8 bzw. 18 schwenkbar an dem Rahmen 13 gelagert sind.

Im ersten Betriebsmodus drückt der erste Druckluftzylinder 19', der an einer Seite mit einem Drehzapfen 6' und an der anderen Seite mit einem mit einem Arm 112 des Zyindergehäuses 2 verbundenen Drehzapfen 12 verbunden ist, das Zylindergehäuse 2 gegen das Zylindergehäuse 3. Der zweite Druckluftzylinder 20', der an einer Seite über einen Drehzapfen 11 mit dem Zylindergehäuse 4 und am anderen Ende mit einem mit dem Rahmen 13 verbundenen Drehzapfen 5' verbunden ist, drückt das Zylindergehäuse 4 gegen das Zylindergehäuse 3. Der dritte Druckluftzylinder 21 ist über einen Drehzapfen 10 mit dem Rahmen 13 und über einen Drehzapfen 14' mit dem ersten Plattenzylindergehäuse 1 verbunden. Im ersten Betriebsmodus zieht der dritte Druckluftzylinder 21 das Zylindergehäuse 1 gegen einen Anschlag 119.

Im zweiten Betriebsmodus drückt der Druckluftzylinder 21 das erste Plattenzylindergehäuse 1 von dem Anschlag 119 weg, so daß eine Druckplatte auf dem ersten Plattenzylinder 101 ausgewechselt werden kann.

Im dritten Betriebsmodus zieht der dritte Druckluftzylinder 21 das Zylindergehäuse 1 gegen den Anschlag 119, während der zweite Druckluftzylinder 20' das Zylindergehäuse 4 von dem Zylindergehäuse 3 weg zieht.

Ist die Druckmaschine 100 außer Betrieb oder findet kein Druckvorgang statt, so drückt der dritte Druckluftzylinder 21 das erste Plattenzylindergehäuse 1 von dem Drehzapfen 10 weg, und der erste Druckluftzylinder 19 zieht das erste Gummtiuchzylindergehäuse 2 von dem zweiten Gummituchzylindergehäuse 3 weg.

"Bewegbar gelagert" bedeutet gemäß der hier verwendeten Definition translatorisch bewegbar, d. h. auch schwenkbar befestigt.

### LISTE DER BEZUGSZEICHEN

- 1: Plattenzylindergehäuse
- 2: Gummituchzylindergehäuse
- 3: Gummituchzylindergehäuse
- 4: Plattenzylindergehäuse
- 5: Druckluftzylinder
- 5': Drehzapfen
- 6': Drehzapfen
- 6: Druckluftzylinder
- 7: Drehzapfen
- 8: Drehzapfen
- 9: Bolzen
- 10: Drehzapfen
- 11: Drehzapfen
- 12: Drehzapfen
- 13: Rahmen
- 14: Bügelende
- 14': Drehzapfen
- 15: Block
- 16: Stift
- 17: Feder
- 18: Drehzaofen
- 19: Anschlag
- 19': Druckluftzylinder
- 20: Anschlag
- 20': Druckluftzylinder
- 21: Druckluftzylinder
- 100: Rollenrotations-Offsetdruckmaschine
- 101: Plattenzylinder
- 102: Gummituchzylinder
- 103: Gummituchzylinder
- 104: Plattenzylinder
- 108: Papierbahn
- 110: Druckwerk
- 112: Arm
- 114: Bügel
- 117: Anschlag
- 119: Anschlag

## Patentansprüche

1. Offsetdruckmaschine zum Bedrucken von Materialbahnen, mit einem Rahmen (13),
einem ersten bewegbar an dem Rahmen (13) gelagerten Plattenzylinder (101), einem ersten Gummituchzylinder (102), an den der erste Plattenzylinder (101) wahlweise an- oder abgestellt sein kann,
einem zweiten Gummituchzylinder (103), der mit dem ersten Gummituchzylinder (102) einen Druckspalt bildet, durch den sich die Materialbahn (108) hindurchbewegen kann, und
einem zweiten Plattenzylinder (104), der an den zweiten Gummituchzylinder (103) angestellt sein kann, wobei
die Druckmaschine (100) einen ersten Betriebsmodus aufweist, in dem der erste Plattenzylinder (101) an den ersten Gummituchzylinder (102) angestellt ist, um ein beidseitiges Bedrucken einer Materialbahn (108) zu ermöglichen,
einen zweiten Betriebsmodus aufweist, in dem der erste Plattenzylinder (101) von dem ersten Gummituchzylinder (102) abgestellt ist, damit die Druckplatte auf dem ersten Plattenzylinder (101) ausgewechselt werden kann, während die Materialbahn (108) von dem zweiten Gummituchzylinder (103) bedruckt wird, sowie einen dritten Betriebsmodus aufweist, in dem der zweite Plattenzylinder (104) von dem zweiten Gummituchzylinder (103) abgestellt ist, während die Materialbahn (108) von dem ersten Gummituchzylinder (102) bedruckt wird,
**gekennzeichnet durch**
einen ersten Druckluftzylinder (5), der mit dem ersten Gummituchzylinder (102) und dem zweiten Plattenzylinder (104) verbunden ist, und einen zweiten Druckluftzylinder (6), der mit dem Rahmen (13) und dem ersten Plattenzylinder (101) verbunden ist.

2. Offsetdruckmaschine nach Anspruch 1,
**dadurch gekennzeichnet,**
**daß** der erste Plattenzylinder (101) schwenkbar an dem Rahmen (13) gelagert ist.

3. Offsetdruckmaschine nach Anspruch 1 oder 2,
**dadurch gekennzeichnet,**
**daß** der zweite Plattenzylinder (104) schwenkbar an dem Rahmen (13) gelagert ist.

4. Offsetdruckmaschine nach einem der Ansprüche 1 bis 3,
**dadurch gekennzeichnet,**
**daß** der zweite Gummituchzylinder (103) drehbar, aber nicht bewegbar an dem Rahmen (13) gelagert ist.

5. Offsetdruckmaschine nach einem der vorhergehenden Ansprüche,
**dadurch gekennzeichnet,**
**daß** der erste Gummituchzylinder (102) bewegbar an dem Rahmen (13) gelagert ist und
**daß** die Druckmaschine (100) einen nichtdruckenden Zustand annehmen kann, in dem der erste Gummituchzylinder (102) von dem zweiten Gummituchzylinder (103) abgestellt ist.

6. Offsetdruckmaschine nach einem der vorhergehenden Ansprüche,
**gekennzeichnet durch**
ein erstes Plattenzylindergehäuse (1), ein erstes Gummituchzylindergehäuse (2) und ein zweites Plattenzylindergehäuse (4), wobei der erste Druckluftzylinder (5) über das erste Gummituchzylindergehäuse (2) mit dem ersten Gummituchzylinder (2) und über das zweite Plattenzylindergehäuse (4) mit dem zweiten Plattenzylinder (104) verbunden ist, und der zweite Druckluftzylinder (6) über das erste Plattenzylindergehäuse (1) mit dem ersten Plattenzylinder (101) verbunden ist.

7. Offsetdruckmaschine zum Bedrucken einer Materialbahn, mit einem Rahmen (13),
einem ersten bewegbar an dem Rahmen (13) gelagerten Plattenzylinder (101), einem ersten bewegbar an dem Rahmen (13) gelagerten Gummituchzylinder (102), an den der erste Plattenzylinder (101) wahlweise anoder abgestellt sein kann,
einem zweiten Gummituchzylinder (103), der mit dem ersten Gummituchzylinder (102) einen Druckspalt bildet, durch den sich die Materialbahn (108) bewegen kann, und
einem zweiten bewegbar an dem Rahmen (13) gelagerten Plattenzylinder (104), der an den zweiten Gummituchzylinder (103) angestellt sein kann, wobei die Druckmaschine (100) einen ersten Betriebsmodus aufweist, in dem der erste Plattenzylinder (101) an den ersten Gummituchzylinder (102) angestellt ist, um ein beidseitiges Bedrucken einer Materialbahn (108) zu ermöglichen,
einen zweiten Betriebsmodus aufweist, in dem der erste Plattenzylinder (101) von dem ersten Gummituchzylinder (102) abgestellt ist, damit die Druckplatte auf dem ersten Plattenzylinder (101) ausgewechselt werden kann, während die Materialbahn (108) von dem zweiten Gummituchzylinder (103) bedruckt wird, und
einen dritten Betriebsmodus aufweist, in dem der zweite Plattenzylinder (104) von dem zweiten Gummituchzylinder (103) abgestellt ist, während die Materialbahn (108) von dem ersten Gummituchzylinder (102) bedruckt wird,
**gekennzeichnet durch**
einen ersten Druckluftzylinder (19'), der mit dem ersten Gummituchzylinder (102) verbunden ist,
einen zweiten Druckluftzylinder (20'), der mit dem zweiten Plattenzylinder (104) verbunden ist, und
einen dritten Druckluftzylinder (21), der mit dem ersten Plattenzylinder (101) verbunden ist.

## Claims

1. Offset printing press for printing a web of material, the press comprising a frame (13),
a first plate cylinder (101) movably mounted to the frame (13),
a first blanket cylinder (102) in selective contact with the first plate cylinder (101),
a second blanket cylinder (103) forming a nip with the first blanket cylinder (102), the web (108) being able to pass through the nip, and
a second plate cylinder (104), which may contact the second blanket cylinder (103), the press (100) having a first mode of operation wherein the first plate cylinder (101) and the first blanket cylinder (102) are engaged to permit double-sided printing on a web of material (108), a second mode of operation wherein the first plate cylinder (101) and the first blanket cylinder (102) are disengaged to permit a plate change on the first plate cylinder (101) while the web is printed by the second blanket cylinder (103), as well as a third mode of operation wherein the second plate cylinder (104) is disengaged from the second blanket cylinder (103) while the web of material (108) is printed by the first blanket cylinder (102),
**characterized by**
a first compressed air cylinder (5) connected to the first blanket cylinder (102) and the second plate cylinder (104), and a second compressed air cylinder (6) connected to the frame (13) and the first plate cylinder (101).

2. Offset printing press according to claim 1
**characterized in**
**that** the first plate cylinder (101) is pivotally mounted to the frame (13).

3. Offset printing press according to claim 1 or 2,
**characterized in**
**that** the second plate cylinder (104) is pivotally mounted to the frame (13).

4. Offset printing press according to one of claims 1 to 3,
**characterized in**
**that** the second blanket cylinder (103) is rotatably mounted but translationally fixed to the frame (13).

5. Offset printing press according to one of the preceding claims,
**characterized in**
**that** the first blanket cylinder (102) is movably mounted to the frame (13) and that the press (100) has a non-printing condition in which the first blanket cylinder (102) is separated from the second blanket cylinder (103).

6. Offset printing press according to one of the preceding claims,
**characterized by**
a first plate cylinder housing (1), a first blanket cylinder housing (2), and a second plate cylinder housing (4), the first compressed air cylinder (5) being connected to the first blanket cylinder (2) through the first blanket cylinder housing (2) and to the second plate cylinder (104) through the second plate cylinder housing (4), and the
second compressed air cylinder (6) being connected to the first plate cylinder (101) through the first plate cylinder housing (1).

7. Offset printing press for printing on a web of material, the press comprising
a frame (13),
a first plate cylinder (101) movably mounted to the frame (13),
a first blanket cylinder (102) movably mounted to the frame (13) and in selective contact with the first plate cylinder (101);
a second blanket cylinder (103) forming a nip with the first blanket cylinder (102), the web (108) of material being able to pass through the nip; and
a second plate cylinder (104) movably mounted to the frame (13) which may contact the second blanket cylinder (103),
the press (100) having a first mode of operation wherein the first plate cylinder (101) contacts the first blanket cylinder (102) for double-sided printing on a web (108) of material, a second mode of operation wherein the first plate cylinder (101) is separated from the first blanket cylinder (102) to permit a plate change on the first plate cylinder (101) while the web (108) of material is printed by the second blanket cylinder (103), and a third mode of operation wherein the second plate cylinder (104) is separated from the second blanket cylinder (103) while the web (108) of material is printed by the first blanket cylinder (102)
**characterized by**
a first compressed air cylinder (19') connected to the first blanket cylinder (102),
a second compressed air cylinder (20') connected to the second plate cylinder (104), and a third compressed air cylinder (21) connected to the first plate cylinder (101).

## Revendications

1. Machine à imprimer offset destinée à imprimer des bandes de matériau, comprenant, un châssis (13),
un premier cylindre porte-plaque (101) monté mobile sur le châssis (13)
un premier cylindre de blanchet (102) contre lequel peut être appliqué ou duquel peut être dégagé au choix le premier cylindre porte-plaque (101),
un second cylindre de blanchet (103) qui forme avec le premier cylindre de blanchat (102), un interstice d'impression à travers lequel peut se déplacer la bande de matériau (108), et
un second cylindre porte-plaque (104) qui peut être appliqué contre le second cylindre de blanchet (103),
la machine à imprimer (100) présentant un premier mode de fonctionnement pour lequel le premier cylindre porte-plaque (101) est appliqué contre le premier cylindre de blanchet (102) pour permettre une impression sur deux faces d'une bande de matériau (108),
présentant également un second mode de fonctionnement pour lequel le premier cylindre porte-plaque (101) est dégagé du premier cylindre de blanchet (102), en vue de permettre l'échange de la plaque d'impression sur le premier cylindre porte-plaque (101) pendant que la bande de matériau (108) est imprimée par le second cylindre de blanchet (103),
et présentant également un troisième mode de fonctionnement pour lequel le second cylindre porto-plaque (104) est dégagé du second cylindre de blanchet (103) pendant que la bande de matériau (108) est imprimée par le premier cylindre de blanchet (102),
**caractérisée par** un premier vérin pneumatique (à air comprimé) (5) qui est relié au premier cylindre de blanchet (102) et au second cylindre porte-plaque (104), et par un second vérin pneumatique (6) qui est relié au châssis (13) et au premier cylindre porte-plaque (101).

2. Machine à imprimer offset selon la revendication 1, **caractérisée en ce que** le premier cylindre porte-plaque (101) est monté pivotant sur le châssis (13).

3. Machine à imprimer offset selon la revendication 1 ou 2, **caractérisée en ce que** le second cylindre porte-plaque (104) est monté pivotant sur le châssis (13).

4. Machine à imprimer offset selon l'une des revendications 1 à 3, **caractérisée en ce que** le second cylindre de blanchet (103) est monté rotatif mais non mobile (déplaçable) sur le châssis (13).

5. Machine à imprimer offset selon l'une des revendications précédentes, **caractérisée en ce que** la premier cylindre de blanchet (102) est monté de manière mobile (déplaçable) sur le châssis (13), et **en ce que** la machine à imprimer (100) peut prendre un état de non impression, dans lequel le premier cylindre de blanchet (102) est dégagé du second cylindre de blanchet (103).

6. Machine à imprimer offset selon l'une des revendications précédentes, **caractérisée par** un premier carter de cylindre porte-piaque (1), un premier carter de cylindre de blanchet (2) et un second carter de cylindre porte-plaque (4), le premier vérin pneumatique (5) étant relié au premier cylindre de blanchet (102) par l'intermédiaire du premier carter de cylindre de blanchet (2) et au second cylindre porte-plaque (104) par l'intermédiaire du second carter de cylindre porte-plaque (4), et le second vérin pneumatique (6) étant relié au premier cylindre porte-plaque (101) par l'intermédiaire du premier carter de cylindre porte-plaque (1).

7. Machine à imprimer offset destinée à imprimer des bandes de matériau, comprenant, un châssis (13),
un premier cylindre porte-plaque (101) monté mobile sur le châssis (13)
un premier cylindre de blanchet (102) monté mobile sur le châssis (13) et Contre lequel peut être appliqué ou duquel peut être dégagé au choix le premier cylindre porte-plaque (101),
un second cylindre de blanchet (103) qui forme avec le premier cylindre de blanchet (102), un interstice d'impression à travers lequel peut se déplacer la bande de matériau (108), et
un second cylindre porte-plaque (104) monté mobile sur le châssis (13) et qui peut être appliqué contre le second cylindre de blanchet (103),
la machine à imprimer (100) présentant un premier mode de fonctionnement pour lequel le premier cylindre porte-plaque (101) est appliqué contre le premier cylindre de blanchet (102) pour permettre une impression sur deux faces d'une bande de matériau (108),
présentant également un second mode de fonctionnement pour lequel le premier cylindre porte-plaque (101) est dégagé du premier cylindre de blanchet (102), en vue de permettre l'échange de la plaque d'impression sur le premier cylindre porte-plaque (101) pendant que la bande de matériau (108) est imprimée par le second cylindre de blanchet (103),
et présentant également un troisième mode do fonctionnement pour lequel le second cylindre porte-plaque (104) est dégagé du second cylindre de blanchet (103) pendant que la bande de matériau (108) est imprimée par le premier cylindre de blanchet (102),
**caractérisée par** un premier vérin pneumatique (à air comprimé) (19') qui est relié au premier cylindre de blanchet (102), par un second vérin, pneumatique (20') qui est relié au second cylindre porte-plaque (104), et par un troisième vérin pneumatique (21) qui est relié au premier cylindre porte-plaque (101),
